# EUROPÄISCHE PATENTSCHRIFT

(11) **EP 0 224 836 B1**
(45) Veröffentlichungstag und Bekanntmachung des Hinweises auf die Patenterteilung: **24.10.1990**
(21) Anmeldenummer: 86116276.6
(22) Anmeldetag: 24.11.1986
(51) Int. Cl.: B02C 13/28

(54) **Schlagleiste für Prallbrecher o.dgl. Zerkleinerungsmaschinen**
Impact bar for impact crushers or similar crushers
Barre à percussion pour broyeur à percussion ou broyeurs similaires

(30) Priorität: 03.12.1985 AT 3506/85
(43) Veröffentlichungstag der Anmeldung: 10.06.1987
(73) Patentinhaber: Schrödl, Hermann, A-4713 Gallspach (AT)
(72) Erfinder: Schrödl, Hermann, A-4713 Gallspach (AT)
(74) Vertreter: Hübscher, Helmut, Dipl.-Ing.

(56) Entgegenhaltungen:
- EP-A- 0 209 757
- AT-B- 351 906
- CH-A- 564 972
- CH-A- 569 520
- DE-B- 1 011 257
- DE-B- 2 307 988
- DE-C- 956 188
- DE-C- 975 240
- FR-A- 2 218 736
- FR-A- 2 257 343
- GB-A- 2 110 113
- GB-A- 2 153 704
- US-A- 3 207 448
- US-A- 4 352 774

## Beschreibung

Die Erfindung bezieht sich auf eine Schlagleiste für Prallbrecher od.dgl. Zerkleinerungsmaschinen mit den Merkmalen nach dem Oberbegriff des Anspruches 1.

Bei solchen Schlagleisten kommt es neben der Forderung nach einer guten Spaltwirkung und einer großen Verschleißfestigkeit der Arbeitswerkzeuge selbst vor allem auf die Stärke und Dauerhaftigkeit der Verbindung zwischen Arbeitswerkzeug und Grundkörper an, um die gewünschte Standzeit erzielen zu können. Wie die GB-A 2 153 704 oder auch die DE-C 956 188 zeigen, werden bisher die Arbeitswerkzeuge mittels einer Schwalbenschwanz-Halterung am Grundkörper befestigt, wobei die scharfwinkelige Nut im Arbeitswerkzeug vorgesehen ist. Diese Nut im Werkzeug führt allerdings zu einer beträchtlichen Bruchgefahr, die durch Bohrungen für eine zusätzliche, die Halterung verstärkende Verschraubung noch erhöht wird. Außerdem erfordert die Schwalbenschwanz-Halterung sehr enge Herstellungstoleranzen und läßt ohne Verschraubung bei zu großem Spiel sogar ein Herausreißen des Arbeitswerkzeuges befürchten. Die Einsatzfähigkeit dieser bekannten Schlagleisten hinsichtlich Rotordrehzahlen und Spaltwirkung bleibt daher zwangsweise von vornherein beschränkt.

Der Erfindung liegt daher die Aufgabe zugrunde, diese Nachteile zu vermeiden und eine gattungsgemäße Schlagleiste zu schaffen, die sich bei aufwandsarmer Konstruktion durch ihre dauerfeste Verbindung zwischen Arbeitswerkzeug und Grundkörper auszeichnet und dadurch beste Spaltleistungen und hohe Standzeiten ermöglicht.

Die Erfindung löst diese Aufgabe dadurch, daß die Halterungsschiene bzw. Halterungsschienen an den Arbeitswerkzeugen angeordnet sind und die schienenkopfartige Erweiterung etwa pilzartig abgerundet ist. So wird mit einfachen Mitteln einerseits eine besonders gute Halterung der Arbeitswerkzeuge im Grundkörper erreicht und anderseits für eine Verbesserung der Zerkleinerungswirkung bei Reduktion des Verschleißes gesorgt. Da nämlich die Halterungsschienen an den Arbeitswerkzeugen angeformt sind und die Nuten in den Grundkörpern, gibt es keine Schwächung des Werkzeugquerschnittes und die pilzartig abgerundeten Erweiterungen der Halterungsschienen vermeiden Festigkeitseinbußen durch Kerbwirkung und örtliche Spannungsspitzen. Das Ineinandergreifen der abgerundeten Erweiterungen und entsprechend ausgerundeten Nuten erlaubt darüber hinaus relativ große Fertigungstoleranzen, ohne dadurch ein Ausreißen der Halterung befürchten zu müssen. Die vorkragenden Halterungsschienen bringen weiters eine selbstzentrierende Halterung mit sich, denn bei Rotation wird das Werkzeug relativ zum Grundkörper so bewegt, daß sich der Rücken des Arbeitswerkzeuges gegen den Grundkörper anlegt und sich die pilzartige Erweiterung großflächig übergreifend in die Nut einschmiegt. Ein Ausreißen des Werkzeuges ist ausgeschlossen und zusätzliche Befestigungsmittel, wie Schraubenbolzen u.dgl., werden unnötig.

Das Zusammenwirken der abgerundeten Schienenköpfe und der ausgerundeten Nuten verhindert außerdem ein Hohlliegen der Arbeitswerkzeuge am Grundkörper, so daß es auch keine Bruchgefahr infolge von Biegespannungen bei Schlagbelastungen u.dgl. gibt. Erfindungsgemäß kann daher mindestens ein Teil der Arbeitswerkzeuge wenigstens eine vorstehende, sich radial etwa über die Höhe des Arbeitswerkzeuges erstreckende leistenartige Erhöhung aufweisen, wodurch nicht nur eine größere Standzeit des Arbeitswerkzeuges dadurch erzielt wird, daß keine nennenswerten, quer zu diesen Erhöhungen wirkenden Biegemomente und Scherkräfte entstehen, sondern darüber hinaus auch die Spaltwirkung der Schlagleiste erheblich verbessert wird.

Ist die Erhöhung schneidenartig ausgebildet und steht sie gegenüber der mit einem leistenartigen Vorsprung versehenen Arbeitskante an der Vorderfläche vor, wird die Spaltwirkung noch weiter verbessert.

Ein weiterer Vorteil ergibt sich daraus, daß die Erhöhung an der Außenseite konvex gewölbt ist, da so die Keilwirkung der durch die dahinterliegenden Bauteile abgestützten Erhöhung noch verbessert wird. Ferner dringt die Erhöhung in das Brechgut noch leichter ein, wenn sie etwa im Bereich des Vorsprungs abgewinkelt ist, so daß sie dort die Spitze eines - stumpfen - Winkels bildet. Auch das Abfließen des sich an den Erhöhungen und Vorsprüngen des Arbeitswerkzeuge:

spaltenden Brechguts wird durch diese Ausbildung und dadurch, daß die Erhöhung - bezogen auf den Rotorquerschnitt - innerhalb der Abwinkelung etwa in Richtung auf die Rotorachse weisend verläuft, begünstigt. Weitere Vorteile im Hinblick auf die Spaltwirkung und den Materialfluß ergeben sich daraus, daß der sich über mindestens einen Teil der Länge des Arbeitswerkzeuges erstreckende leistenartige Vorsprung schneidenartig ausgebildet ist und ferner dadurch daß die Erhöhung im Arbeitswerkzeug mittig angeordnet ist und der Vorsprung in seiner Stärke, ausgehend von der Erhöhung, abnimmt. Auf diese Weise wird ein Ausbrechen des Vorsprungs auch bei großer Belastung vermieden.

Die Verschleißfestigkeit der Schlagleiste wird dadurch erhöht, daß zumindest ein Teil der Arbeitswerkzeuge an der Vorderfläche mit einer aufgebrachten Schicht aus verschleißfestem Material versehen ist. Dabei ist es besonders vorteilhaft, daß zumindest ein Teil der leistenartigen Erhöhung und Vorsprünge aus einem Hartstoff gebildet ist. Als verschleißfestes Material kommen die besonders verschleißfesten metallischen Legierungen in Betracht, die auf die bekannte Weise, z.B. Auftragsschweißung aufgebracht werden können. Das gleiche gilt auch für den aufzubringenden Hartstoff, allgemein als Hartmetall bezeichnet, der auch aufgeklebt und aufgelöst werden kann. Außerdem ist es möglich, die Haftwirkung dadurch zu vergrößern, daß das verschleißfeste Material im Arbeitswerkzeug, insbesondere an dessen Vorderfläche besonders verankert wird, z.B. durch entsprechende Ausnehmungen im Arbeitswerkzeug.

In der Zeichnung sind mehrere Ausführungsbeispiele der Schlagleiste nach der Erfindung schematisch dargestellt und nachfolgend näher erläutert. Es zeigen
Fig. 1 eine Ausführungsform einer in einem Rotor gehaltenen Schlagleiste im Schnitt quer zur Rotorachse,
Fig. 2 das Arbeitswerkzeug nach Fig. 1 in Ansicht von der Stirnseite, Fig. 3 mehrere aneinander anschließende Arbeitskörper nach Fig. 2 in Ansicht in Richtung des Pfeiles 111 in Fig. 2,
Fig. 4 - 6 eine weitere Ausführungsform der Schlagleiste nach der Erfindung in den Fig. 1 bis 3 entsprechenden Darstellungen in gleicher Reihenfolge,
Fig. 7 - 9 drei verschiedene Grundkörper der Schlagleiste im Querschnitt und
Fig. 10 eine weitere Ausführungsform der Schlagleiste im eingebauten Zustand im Schnitt zur Rotorachse.

Wie aus Fig. 1 hervorgeht, ist ein symmetrischer Grundkörper 2 im Bereich seiner Symmetrieebene, die durch eine tangentiale Achse X gebildet wird, beidseitig mit einer Einschnürung versehen, in welche an einer Scheibe des Rotors 40 angeordnete Halteschienen 38 und 39 jeweils so eingreifen, daß schräg zur Achse X verlaufende Stützflächen 36 und 37 die radialen Kräfte aufnehmen. An die - bezogen auf die Drehrichtung des Rotors - an der Rückseite des Grundkörpers 2 an der Außenseite liegende Stützfläche 36 schließt sich eine am Rotor 40 angeordnete Stützfläche 34 an, an welcher die Rückseite des Grundkörpers 2 der Schlagleiste 1 anliegt und dadurch die tangentialen Kräfte aufnimmt. Eine Komponente des aus der tangentialen Belastung gebildeten Kräftepaars wird über eine Stützfläche 35, die der Stützfläche 34 jenseits der Achse X schräg gegenüberliegt, in den Rotor 40 eingeleitet. Die Flächen 34 und 35 verlaufen zueinander parallel und bilden die Breite des Grundkörpers 2, dessen mittig dazwischenliegende Ebene Y durch die Rotordrehachse 42 verläuft. Eine weitere Fläche 34a, die an die vordere schräge Stützfläche 36 anschließt, verläuft parallel zur Stützfläche 34 und liegt in der gleichen Ebene wie die Stützfläche 35.

Wie aus Fig. 2 zu entnehmen ist, weist das Arbeitswerkzeug 3 zwei Halterungsschienen 14 und 15 auf, die jeweils mit einer - bezogen auf den Querschnitt - pilzartig abgerundeten schienenkopfartigen Erweiterung 16 und 17 versehen sind. An die Erweiterung 16 bzw. 17 schließt sich eine durch eine beidseitige Rundung gebildete Verengung 18 bzw. 19 jeweils an. Die Rundungen der Erweiterungen und Verengungen gehen jeweils ineinander über und bilden konkav bzw. konvex gekrümmte in Längsrichtung des Arbeitswerkzeugs 3 verlaufende Außenflächen. Die Halterungsschienen 14 und 15 sind im Bereich der Rückseite des Arbeitswerkzeugs 3 angeordnet. Das Arbeitswerkzeug 3 besteht aus einem Trägerkörper 4, auf den eine Schicht 7 aus verschleißfestem Material an ihrer Vorderfläche 5 und ihrer Deckfläche 6 aufgebracht ist. Aus der Vorderfläche 5 ragt in Drehrichtung weisend, eine etwa von der Deckfläche 6, radial in Richtung zur Rotormitte etwa über die gesamte Höhe des Arbeitswerkzeugs sich erstreckende schmale leistenartige Erhöhung 8 vor, welche zwei Schneiden 9A und 9B bildet. Dementsprechend besteht die Erhöhung 8 aus zwei Teilen 5A und 5B, die in einem relativ großen stumpfen Winkel zueinander verlaufen, in dessen Scheitelpunkt eine mit einer Spitze versehene Kante 13 verläuft. Während der bezogen auf den Rotorquerschnitt innerhalb der Kante 13 liegende Teil 5B der Erhöhung 8, der um das Maß R der Vorderfläche 5 vorsteht, etwa in Richtung auf die Rotorachse 42 weisend verläuft, ist der zwischen der Kante 13 und der Deckfläche 6 liegende Teil 5a der Erhöhung 8 entsprechend nach hinten abgewinkelt. Die Erhöhung 8 ist, wie aus Fig. 3 ersichtlich, im Arbeitswerkzeug 3 mittig angeordnet. Durch den Schnitt der Deckfläche 6 mit der geneigt verlaufenden Vorderfläche 5A entsteht im Querschnitt außerdem eine Kante 12.

Der zum Ausführungsbeispiel nach den Fig. 1 bis 3 gehörende Grundkörper 2 ist gesondert in Fig. 7 dargestellt. Hier sind insbesondere die Gegenflächen zu den in Fig. 1 und 2 bezeichneten Flächen freigelegt dargestellt und bezeichnet. Zu der am Rotor 40 angeordneten Stützfläche gehört die an der Rückseite des Grundkörpers 2 angeordnete Auflagefläche 30, die von der schrägen Auflagefläche 33, die an der Stützfläche 36 anliegt, bis nahe an das äußere Ende des Grundkörpers 2 reicht. Zur Halterungsschiene 14 gehört die Nut 22 und zur Halerungsschiene 15 die Nut 23, wobei die beiden Nuten infolge der Symmetrie des Grundkörpers 2 doppelt vorhanden sind. Im Falle eines Bruchs oder Verschleißes des außenliegenden Teils des Grundkörpers 2 kann dieser somit umgedreht werden. Zu den Verengungen 18 und 19 der Halterungsschienen 14 und 15 gehören entsprechende Verengungen 28 und 29 der Nuten 22 und 23. Zu den Stützflächen 37 gehören entsprechende gegenüberliegende Auflagenflächen 32, während zur Stützfläche 34A eine Auflagefläche 31 A gehört. Beim beschriebenen Umkehren des Grundkörpers 2 treten die Auflageflächen 32 an die Stelle der Auflagenflächen 33 und die Auflagenfläche 31A an die Stelle der Auflagefläche 31 und umgekehrt. An die Verengung 28 schließt sich nach außen hin eine Stützfläche 26 an, welche die Rückseite der Arbeitswerkzeuge 3 gegen tangentiale Kräfte abstützt. Ferner geht die Verengung 29 in eine anschließende Stützfläche 27 über, an der eine an der zur Rotormitte hin gerichteten Unterseite an den Arbeitswerkzeugen 3 angeordnete Fläche 21 (Fig. 2) anliegt.

Fig. 4 zeigt ein weiteres Ausführungsbeispiel mit gegenüber dem Ausführungsbeispiel nach Fig. 1 geänderten Arbeitswerkzeugen 3A und einem ebenfalls geänderten Grundkörper 2A, der in Fig. 8 gesondert dargestellt ist. Der Grundkörper 2A weist aber ebenfalls eine Auflagefläche 30, die wieder an der Stützfläche 34 des Rotors 40A anliegt, sowie jeweils zwei schräge Auflageflächen 32 und 33 auf, die an den Gegenflächen 36 und 37 anliegen, welche durch die Halteschienen 38 und 39 des Rotors 40A gebildet werden. Die Breite B des Grundkörpers 2A dieser Schlagleiste 1A reicht wieder von den Auflageflächen 31 bzw. 31 A bis zur Auflagefläche 30.

Das Arbeitswerkzeug 3A ist an seiner Rückseite ebenfalls wieder mit zwei Halterungsschienen versehen, von der aber nur die im Einbauzustand näher zur Rotormitte liegende Halterungsschiene 14A eine mit einer pilzartigen Rundung versehene schienenkopfartige Erweiterung 16A aufweist, die in eine entsprechend geformte Nut 24 im Grundkörper 2A eingreift. Weiter außenliegend ist eine Halterungs schiene 19 am Arbeitswerkzeug 3A vorgesehen, die einen annähernd quadratischen Querschnitt aufweist und in eine entsprechend geformte Nut 25 des Grundkörpers 2A paßt. An die Halterungsschiene 19 schließt sich nach außen eine leicht gewölbte Fläche 20 an, die im Betrieb gegen eine entsprechend gewölbte Stützfläche 26A am Grundkörper 2A gepreßt wird. Die Vorderfläche 5 des Arbeitswerkzeugs 3A ist wieder mit einer radialen leistenartigen Erhöhung 8 versehen, die an der Außenseite konvex dadurch gewölbt ist, daß sie in ihrer Länge mehrfach abgewinkelt ist und dabei aneinander anschließende Schneiden 9A, 9B und 9C bildet. An die äußerste Schneide 9A, die dem Flächenteil 5A zugeordnet ist, schließt sich wieder eine Kante 12 und an diese wieder eine Deckfläche 6, die leicht zur Rückseite des Arbeitswerkzeugs hin geneigt ist, an. An der Vorderfläche 5 weist das Arbeitswerkzeug 3A ferner einen leistenartigen Vorsprung 10 auf, der mit einer Schneide 11 versehen ist und einen gewissen Betrag, der durch das Maß h gekennzeichnet ist, gegenüber der außenliegenden Kante 12 nach innen versetzt ist. Der Vorsprung 10 hat an seinem Fuß die Breite k und verläuft parallel zur Längserstreckung der Schlagleiste. Die vorspringende Stärke s des Vorsprungs 10 ist geringer als die maximale Höhe der Erhöhung 8, die um das Maß R gegenüber der Vorderfläche 5 vorsteht. Die maximale Höhe R liegt dabei im Bereich der Schneide 11 des Vorsprungs 10. An der Unterseite des Arbeitswerkzeugs 3A ist anschließend an die Verengung 18A der Halterungsschiene 14A eine nach außen gewölbte Fläche 21 angeordnet, die an einer entsprechend gewölbten Stützfläche 27 des Grundkörpers 2A anliegt. In Fig. 6 ist erkennbar, daß die Erhöhung 8 im Arbeitswerkzeug 3A mittig angeordnet ist.

Fig. 9 zeigt eine weitere Ausführungsform eines Grundkörpers 2B, der zur Aufnahme des in Fig. 2 dargestellten Arbeitswerkzeugs 3 vorgesehen ist, und dementsprechend mit Nuten 22 und 23 und Stützflächen 26 und 27 versehen ist. Die Arbeitswerkzeuge 2A und 2B, die in Fig. 8 und 9 dargestellt sind, sind nicht zum Umkehren bestimmt und weisen deshalb nur Nuten zur Aufnahme einer Reihe von Arbeitswerkzeugen auf. In den Fig. 7 bis 9 sind bestimmte Abstände von der in der Einschnürung, bzw. in den Halteschienen 38 und 39 tangential verlaufenden Achse X dargestellt. Dabei ist Y1 der maximale Abstand der Fläche 30, Y2 der maximale Abstand von der Fläche 26 bzw. 26A und Y3 der minimale Abstand der unteren Halterungsnut 23 bzw. 24 von dieser Achse. Damit die Tangentialkräfte in den Rotor 40 bzw. 40A ohne Richtungsänderung eingeleitet werden, muß Y1 größer als Y3 sein. Y1 ist ferner gleich oder kleiner als Y2.

Beim weiteren Ausführungsbeispiel nach Fig. 10 ist ein Grundkörper 2C mit einer Halterungsschiene 14B versehen, die jeweils in einer entsprechend geformten Nut von Arbeitswerkzeugen 3B eingreift. Im übrigen ist der Grundkörper 2C an seiner Rückseite wieder mit einer Auflagefläche 30 versehen, die an die Stützfläche 34 des Rotors anschließt, und über Stützflächen 36 und 37 wieder in den Halteschienen 38 und 39 des Rotors gehalten. Der Grundkörper 2C ist mit Arbeitswerkzeugen 3B versehen, welche zusammen die Schlagleiste 1 B bilden.

## Patentansprüche

1. Schlagleiste (1) für Prallbrecher od. dgl. Zerkleinerungsmaschinen, bestehend aus einem im Rotor (40, 40A) gehaltenen Grundkörper (2, 2A, 2B) und mehreren sich in seiner Längsrichtung erstreckenden und an der Vorderfläche eine ebenfalls längsgerichtete Arbeitskante aufweisenden Arbeitswerkzeugen (3, 3A), wobei die Arbeitswerkzeuge (3, 3A) mit dem Grundkörper (2, 2A, 2B) durch mindestens eine parallel zu seiner Längserstreckung verlaufende, wenigstens teilweise an der Außenseite eine schienenkopfartige Erweiterung (16, 16A, 17) bildende und in eine entsprechend geformte Nut eingreifende Halterungsschiene (14, 15: 14A, 19) verbindbar sind, dadurch gekennzeichnet, daß die Halterungsschiene bzw. Halterungsschienen (14, 15; 14A, 19) an den Arbeitswerkzeugen (3: 3A) angeordnet sind und die schienenkopfartige Erweiterung (16, 16A, 17) etwa pilzartig abgerundet ist.

2. Schlagleiste nach Anspruch 1, dadurch gekennzeichnet, daß mindestens ein Teil der Arbeitswerkzeuge (3, 3A, 3B) wenigstens eine vorstehende, sich radial etwa über die Höhe des Arbeitswerkzeuges erstreckende leistenartige Erhöhung (8) aufweist.

3. Schlagleiste nach Anspruch 2, dadurch gekennzeichnet, daß die Erhöhung (8) schneidenartig ausgebildet ist und gegenüber der mit einem leistenartigen Vorsprung (10) versehenen Arbeitskante an der Vorderfläche (5) vorsteht.

4. Schlagleistenach Anspruch 3, dadurch gekennzeichnet, daß die Erhöhung (8) an der Außenseite konvex gewölbt ist.

5. Schlagleiste nach Anspruch 4, dadurch gekennzeichnet, daß die Erhöhung (8) etwa im Bereich des Vorsprunges (10) angewinkelt ist.

6. Schlagleiste nach Anspruch 5, dadurch gekennzeichnet, daß die Erhöhung (8) - bezogen auf den Rotorquerschnitt - innerhalb der Abwinkelung etwa in Richtung auf die Rotorachse (42) weisend verläuft.

7. Schlagleiste nach einem der Ansprüche 3 bis 6, dadurch gekennzeichnet, daß der sich über mindestens einen Teil der Länge des Arbeitswerkzeuges erstreckende leistenartige Vorsprung (10) schneidenartig ausgebildet ist.

8. Schlagleiste nach Anspruch 7, dadurch gekennzeichnet, daß die Erhöhung (8) im Arbeitswerkzeug (3, 3A) mittig angeordnet ist und der Vorsprung (10) in seiner Stärke (s), ausgehend von der Erhöhung (8), abnimmt.

9. Schlagleiste nach einem der Ansprüche 1 bis 8, dadurch gekennzeichnet, daß zumindest ein Teil der Arbeitswerkzeuge (3, 3A, 3B) an der Vorderfläche (5) mit einer aufgebrachten Schicht aus verschleißfesten Material versehen ist.

10. Schlagleiste nach einem der Ansprüche 2 bis 9, dadurch gekennzeichnet, daß zumindest ein Teil der leistenartigen Erhöhung (8) und Vorsprünge (10) aus einem Hartstoff gebildet ist.

## Claims

1. A beating arm (1) for a rebound crusher or similar reducing machinery, the arm comprising a main body (2, 2A, 2B) mounted in the rotor (40, 40A) and a number of working tools (3, 3A) which extend along the length of the main body and have on their front surface a working edge also extending longitudinally, the working tools (3, 3A) being connectable to the main body (2, 2A, 2B) by at least one mounting bar (14, 15; 14A, 19) which extends parallel to the length of the main body, forms at least to some extent on the outside a railhead-like widening (16, 16A, 17) and engages in a correspondingly shaped groove, characterised in that the or each mounting bar (14, 15; 14A, 19) is disposed on the working tools (3, 3A) and the railhead-like widening (16, 16A, 17) is rounded substantially to a mushroom shape.

2. A beating arm according to claim 1, characterised in that at least some of the working tools (3, 3A, 3B) have at least one projecting ridge-like protuberance (8) which extends radially substantially over the height of the tool.

3. A beating arm according to claim 2, charac- terlsed in that the protuberance (8) is of knife edge type ond projects on the front surface (5) relatively to the working edge, the same having a ridge-like projection (10).

4. A beating arm according to claim 3, characterised in that the protuberance (8) is of convex curvature on its outside.

5. A beating arm according to claim 4, characterised in that the protuberance (8) is bent approximately in the region of the projection (10).

6. A beating arm according to claim 5, characterised in that the protuberance (8) extends, as referred to the rotor cross-section, within the bend substantially towards the rotor axis (42).

7. A beating arm according to any claims 3 - 6, characterised in that the ridge-like projection (10) which extends over at least some of the length of the working tool is of the knife edge type.

8. A beating arm according to claim 7, characterised in that the protuberance (8) is disposed centrally in the tool (3, 3A) and the projection (10) decreases in thickness (s) starting from the protuberance (8).

9. A beating arm according to any of claims 1 - 8, characterised in that at least some of the working tools (3, 3A, 3B) on the front surface (5) have a face layer of wear-resistant material.

10. A beating arm according to any of claims 2 - 9, characterised in that at least some of the ridge-like protuberances (8) and projections (10) are made of a hard material.

## Revendications

1. Barre à percussion (1) pour concasseurs à impact ou machines de fragmentation similaires, constituée par un corps de base (2, 2A, 2B) maintenu dans le rotor (40, 40A) et plusieurs outils de travail (3, 3A) disposés suivant son axe longitudinal et présentant, sur leur face avant, une arète de travail disposée également longitudinalement, les outils de travail (3, 3A) étant raccordés au corps de base (2, 2A, 2B) par au moins un rail de maintien (14, 15; 14a, 19) s'étendant parallèlement à sa direction longitudinale, formant, au moins en partie, sur sa face externe, un élargissement (16, 16a, 17) ayant la forme d'une tête de rail et venant s'encastrer dans une rainure de forme adaptée, caractérisée en ce que le ou les rails de maintien (14, 15; 14a, 19) sont disposés sur les outils de travail (3, 3A) et que l'élargissement (16, 16a, 17) en forme de tête de rail est un peu arrondi en forme de champignon.

2. Barre à percussion suivant la revendication 1, caractérisée en ce qu'au moins une partie des outils de travail (3, 3A, 3B) présente au moins une surélévation (8), en forme de barre, dépassant vers l'avant et s'étendant, dans le sens radial, sensiblement sur la hauteur de l'outil de travail.

3. Barre à percussion suivant la revendication 2, caractérisée en ce que la surélévation (8) est réalisée à la façon d'un taillant et fait saillie sur la face avant (5) par rapport à l'arète de travail munie d'une saillie (10) en forme de réglette.

4. Barre à percussion suivant la revendication 3, caractérisée en ce que la surélévation (8) présente une surface convexe sur sa face externe.

5. Barre à percussion suivant la revendication 4, caractérisée en ce que la surélévation (8) présente un léger angle dans la zone de la saillie (10).

6. Barre à percussion suivant la revendication 5, caractérisée en ce que la surélévation (8) s'étend - par rapport à la section du rotor - à l'intérieur de l'angle, sensiblement dans la direction de l'axe du rotor (42).

7. Barre à percussion suivant l'une quelconque des revendications 3 à 6, caractérisée en ce que la saillie (10) en forme de réglette, s'étendant sur au moins une partie de la longueur de l'outil de travail, est réalisée à la façon d'un taillant.

8. Barre à percussion suivant la revendication 7, caractérisée en ce que la surélévation (8) est disposée au milieu de l'outil de travail (3, 3A) et la saillie (10) a une ou des épaisseurs allant en diminuant à partir de la surélévation (8).

9. Barre à percussion suivant l'une quelconque des revendications 1 à 8, caractérisée en ce qu'au moins une partie des outils de travail (3, 3A, 3B) est munie, sur la face avant (5) d'une couche rapportée en matériau résistant à l'usure.

10. Barre à percussion suivant l'une quelconque des revendications 2 à 9, caractérisée en ce qu'au moins une partie de la surélévation (8) en forme de barre et des saillies (10) est réalisée dans un matériau dur.
